# EUROPÄISCHE PATENTSCHRIFT

(11) **EP 3 245 903 B1**
(45) Veröffentlichungstag und Bekanntmachung des Hinweises auf die Patenterteilung: **23.10.2019**
(21) Anmeldenummer: 17167676.0
(22) Anmeldetag: 24.04.2017
(51) Int. Cl.: A47C 7/54, A61G 5/12, A61G 7/05

(54) **KRANKENSTUHL**
INVALID CHAIR
FAUTEUIL DE MALADE

(30) Priorität: 19.05.2016 DE 102016208639
(43) Veröffentlichungstag der Anmeldung: 22.11.2017
(73) Patentinhaber: Greiner GmbH, 74385 Pleidelsheim (DE)
(72) Erfinder: BENDER, Werner, 74385 Pleidelsheim (DE); WEBER, Volker, 74385 Pleidelsheim (DE)
(74) Vertreter: BRP Renaud & Partner mbB Rechtsanwälte Patentanwälte Steuerberater

(56) Entgegenhaltungen:
- EP-A1- 3 015 097
- DE-A1-102006 048 267
- FR-A1- 2 565 085
- US-B1- 6 767 066

## Beschreibung

Die Erfindung bezieht sich auf Krankenstühle, insbesondere für postoperative Ruhephasen von Patienten oder für einen Krankentransport.

Derartige Krankenstühle sind allgemein bekannt und besitzen typischer Weise verstellbare Rückenlehnen und Beinauflagen, sodass der Patient nach Wahl eine Sitzposition einnehmen oder liegen kann. Zur Erleichterung eines eventuellen Krankentransportes sind derartige Krankenstühle typischerweise als Rollstühle ausgebildet. Darüber hinaus müssen derartige Krankenstühle aus Sicherheitsgründen beidseitig der Sitzfläche angeordnete Seitengitter besitzen, um verhindern zu können, dass ein eventuell einschlafender Patient vom Stuhl fällt. Allerdings behindern derartige Seitengitter die Arbeit der Pflegekräfte, wenn der Patient beispielsweise vom Operationstisch abgehoben und auf den Krankenstuhl umgesetzt oder umgebettet wird.

DE 10 2006 048 267 beschreibt einen Behandlungsstuhl mit einer höhenverstellbaren Armauflage.

Deshalb ist es Aufgabe der Erfindung, geeignete verstellbare Seitengitter für derartige Krankenstühle zu schaffen.

In diesem Zusammenhang ist erfindungsgemäß vorgesehen, die Seitengitter absenkbar auszubilden, derart, dass sie sich aus ihrer normalen Gebrauchslage, in der der Patient gegen Herabfallen vom Krankenstuhl gesichert ist, in eine Nichtgebrauchslage absenken lassen, in der der im Wesentlichen horizontale Oberrand der Seitengitter eine Lage in der Ebene der Sitzfläche einnimmt.

Damit kann der Patient ohne jegliche Behinderung durch die Seitengitter, gegebenenfalls auch von der Stuhlseite aus, auf den Stuhl gesetzt bzw. bei abgeklappter Stuhllehne und hochgeklappter Beinauflage auf den Stuhl gelegt werden. Danach können dann die Seitengitter wieder in ihre Gebrauchslage angehoben werden, um den Patienten gegen Herabfallen zu sichern.

Gemäß der Erfindung führen die Seitengitter bei ihrer vertikalen Verstellung zwischen Gebrauchs- und Nichtgebrauchslage eine Horizontalbewegung in Stuhllängsrichtung aus, derart, dass die zweckmäßig als Armauflagen ausgestalteten horizontalen Oberränder der Seitengitter in ihrer Gebrauchslage mit ihren Vorderenden in Draufsicht auf die Sitzfläche über deren Vorderkante hinaus ragen, während diese Vorderenden in Nichtgebrauchslage der Seitengitter eine Position in seitlicher Verlängerung der vorderen Sitzflächenkante oder dahinter einnehmen. Auf diese Weise wird vorteilhaft gewährleistet, dass sich der Patient beim Aufstehen aus dem Stuhl oberhalb der Sitzfläche an Positionen abstützen kann, die in Draufsicht auf die Sitzfläche vor der vorderen Sitzflächenkante liegen. Dadurch wird das Sicherheitsgefühl des Patienten deutlich gefördert, denn die zur Unterstützung des Aufstehens benutzten Armkräfte können in einer "natürlichen" Richtung wirken. Andererseits können die Oberränder der Seitengitter in der Nichtgebrauchslage den Patienten nicht behindern, wenn dieser sich von einer Seite aus auf den Stuhl setzt.

In konstruktiv besonders bevorzugter Weise besitzen die Seitengitter eine Schrägführung, derart, dass die Oberkante der Seitengitter bzw. die dort vorgesehenen Armauflagen bei einer Vertikalbewegung zwangsläufig auch eine Horizontalbewegung in Stuhllängsrichtung ausführen.

Im Übrigen wird hinsichtlich bevorzugter Merkmale auf die Ansprüche und die nachfolgende Erläuterung der Zeichnung verwiesen, anhand der eine besonders bevorzugte Ausführungsform näher dargestellt wird.

Dabei zeigt
Figur 1 eine perspektivische Ansicht eines Krankenstuhls mit erfindungsgemäßen Seitengittern,
Figur 2 eine ausschnittsweise Seitenansicht des Stuhls im Bereich eines Seitengitters, wobei das Seitengitter seine Gebrauchslage einnimmt,
Figur 3 eine Seitenansicht eines Seitengitters in Nichtgebrauchslage,
Figur 4 eine konstruktivere Darstellung eines Seitengitters und
Figur 5 einen vergrößerten Ausschnitt aus Figur 4.

Der erfindungsgemäße Krankenstuhl 1 ist gemäß Figur 1 als Rollstuhl mit schwenkbaren Rollen ausgebildet und besitzt eine in eine Liegestellung abklappbare Rückenlehne 2 sowie eine ebenfalls in eine Liegestellung hochklappbare Beinauflage 3 sowie seitlich neben der Sitzfläche 4 angeordnete Seitengitter 5, deren oberer horizontaler Rand Armauflagen 6 trägt. An der Rückseite der Rückenlehne 2 sind Griffbügel 7 vorgesehen, mit denen der als Rollstuhl ausgebildete Krankenstuhl 1 von Pflegepersonal verschoben bzw. rangiert werden kann. Gegebenenfalls kann der auf dem Stuhl platzierte Patient die freien Enden der Griffbügel 7 erfassen, um sich auf dem Stuhl leichter aufrichten zu können bzw. um gymnastische Übungen auszuführen.

Die Seitengitter 5 lassen sich aus der in Figur 2 dargestellten oberen Gebrauchslage in eine Nichtgebrauchslage gemäß Figur 3 absenken, in der die Armauflagen 6 eine Lage neben der Sitzfläche 4 einnehmen, sodass die Sitzfläche 4 auch von der Stuhlseite aus frei zugänglich wird.

Gemäß den Figuren 2 und 3 werden die Seitengitter 5 bei der Vertikalbewegung auch in Horizontalrichtung verstellt, derart, dass die vorderen Enden der Armauflagen 6 in der Nichtgebrauchslage der Seitengitter 5 eine Position neben oder hinter der vorderen Sitzflächenkante einnehmen und in der Gebrauchslage der Seitengitter 5 in Draufsicht auf die Sitzfläche 4 mit ihren Vorderenden die vordere Sitzflächenkante überragen.

Damit ist gewährleistet, dass sich der Patient beim Aufstehen aus dem Stuhl auf den vorderen Enden der Armauflagen 6 in natürlicher Weise sicher abstützen kann.

Gemäß Figur 4 besitzen die Seitengitter 5 jeweils einen parallelogrammförmigen Rahmen mit schrägen Führungsrohren 15, die innerhalb eines stationären Rahmengehäuses 16 in Führungen 17 verschiebbar angeordnet sind. Die Gebrauchslage der Seitengitter 5 wird durch federbelastete Riegelhaken 22 arretiert, die dazu in vorzugsweise schlitzförmige Öffnungen des jeweiligen vorderen, in Figur 2 linken Führungsrohres 15 sperrend eingreifen, wobei die Sperrlage durch Federn gesichert wird, die die Riegelhaken 22 im Uhrzeigersinn zu schwenken suchen, vgl. Figur 5.

Wenn das Seitengitter 5 in die Nichtgebrauchslage abgesenkt werden soll, wird ein unter der Armauflage 6 angeordneter Entriegelungshebel 20 angehoben. Dieser Entriegelungshebel 20 durchsetzt einerseits Schlitze im vorderen, in Figur 2 linken Führungsrohr 15 und ist innerhalb dieses Führungsrohres 15 gemäß Figur 5 mit einem darin verschiebbaren Auslöserohr 21 gekoppelt, welches innerhalb des Führungsrohres 15 nach aufwärts verschoben wird, wenn der Entriegelungshebel 20 angehoben wird. Im Bereich der in das Führungsrohr 15 hineinragenden Sperrnase des Riegelhakens 22 besitzt das Auslöserohr 21 einen Schlitz, dessen in Figur 5 unteres Ende mit einer Rampe an der Sperrnase des Riegelhakens 22 zusammenwirkt, derart, dass die Sperrnase des Riegelhakens 22 aus dem Schlitz des Führungsrohres 15 gegen die Kraft der Feder des Riegelhakens 22 herausgeschoben wird, wenn das Auslöserohr 21 innerhalb des Führungsrohres 15 nach aufwärts verschoben wird. Damit wird die Sperrnase des Riegelhakens 22 unwirksam, und das Führungsrohr 15 kann nach abwärts geschoben werden, wobei das gesamte Seitengitter 5 nach abwärts bewegt wird. Diese Abwärtsbewegung des Seitengitters kann gegen die Kraft einer Gasdruckfeder 23 erfolgen, durch die eine nachfolgende Aufwärtsbewegung des Seitengitters 5 erleichtert wird. Bei der Abwärtsbewegung des Seitengitters 5 wird ein am stationären Rahmengehäuse 16 stationär drehgelagerter Winkelhebel 24, dessen langer Hebelarm mit einem kulissenartigen Schlitz an seinem freien Ende einen am Seitengitter angeordneten Kulissenstein aufnimmt, nach abwärts geschwenkt, wobei der kurze Hebelarm des Winkelhebels 24 die Gasdruckfeder 23 zunehmend spannt.

Vorzugsweise sind der obere Rand bzw. die Armauflage 6 des Seitengitters in Rückwärtsrichtung des Stuhles 1 über das in Figur 2 rechte Führungsrohr 15 hinausragend verlängert und mit einem abwärtsragenden Gitterstab 150 versehen, sodass das Seitengitter 5, wenn der Patient bei herabgeklappter Rückenlehne 2 eine Liegestellung einnimmt, eine große Länge aufweist und dementsprechend den liegenden Patienten wirksam gegen Herabfallen schützt.

## Patentansprüche

1. Krankenstuhl mit neben der Sitzfläche (4) angeordneten Seitengittern (5), wobei die Seitengitter (5) aus einer Gebrauchslage, in der die im Wesentlichen horizontalen oberen Ränder bzw. dort angeordnete Armauflagen (6) eine Lage oberhalb der Sitzfläche (4) einnehmen, in eine Nichtgebrauchslage absenkbar sind, in der die vorgenannten oberen Ränder bzw. Armauflagen (6) eine Lage in der Ebene der Sitzfläche (4) haben,
**dadurch gekennzeichnet,**
**dass** die oberen Ränder bzw. Armauflagen (6) bei der Vertikalverstellung der Seitengitter (5) eine Horizontalbewegung ausführen, derart, dass die in Stuhllängsrichtung vorderen Enden der oberen Ränder bzw. Armauflagen (6) in der Nichtgebrauchslage neben der vorderen Sitzflächenkante bzw. in Stuhllängsrichtung dahinter positioniert sind und in der Gebrauchslage der Seitengitter in Draufsicht auf die Sitzfläche (4) eine Position vor der Sitzflächenvorderkante einnehmen.

2. Krankenstuhl nach Anspruch 1
**dadurch gekennzeichnet,**
**dass** die Seitengitter (5) einen parallelogrammartigen Rahmen mit Führungsrohren (15) aufweisen, die in stationären Führungen (17) des Stuhls vertikal schräg verschiebbar geführt sind.

3. Krankenstuhl nach einem der Ansprüche 1 oder 2,
**dadurch gekennzeichnet,**
**dass** in einem Führungsrohr (15) eine Riegelausnehmung vorgesehen ist, in die in der Gebrauchslage des jeweiligen Seitengitters (5) ein Riegelhaken (22) zur Fixierung der Gebrauchslage eingreift.

4. Krankenstuhl nach Anspruch 3,
**dadurch gekennzeichnet,**
**dass** innerhalb des die Riegelausnehmung aufweisenden Führungsrohrs (15) ein Auslöserohr (21), oder eine Auslösestange, angeordnet ist, das bzw. die mit einem Entriegelungshebel (20) gekoppelt ist und bei Betätigung des Entriegelungshebels (20) mit einer Rampe am Riegelhaken (22) zusammenwirkt und diesen aus der Riegelausnehmung herausdrängt.

## Claims

1. Invalid chair with side rails (5) arranged next to the seat surface (4), wherein the side rails (5) can be lowered from a use position, in which the substantially horizontal upper edges or armrests (6) arranged there occupy a position above the seat surface (4), into a non-use position, in which the aforementioned upper edges or armrests (6) have a position in the plane of the seat surface (4),
**characterised in that**
the upper edges or armrests (6), during the vertical adjustment of the side rails (5), perform a horizontal movement such that the front ends of the upper edges or armrests (6) in the longitudinal direction of the chair are positioned, in the non-use position, next to the front seat surface edge or behind it in the longitudinal direction of the chair and, in the use position of the side rails, in top view of the seat surface (4), occupy a position in front of the front seat surface edge.

2. Invalid chair according to claim 1,
**characterised in that**
the side rails (5) have a parallelogram-like frame comprising guide tubes (15), which are guided vertically in a diagonal, slidable manner in stationary guides (17) of the chair.

3. Invalid chair according to any of claims 1 or 2,
**characterised in that**
a locking recess is provided in a guide tube (15), into which locking recess a locking hook (22) for fixing the use position engages in the use position of the respective side rail (5).

4. Invalid chair according to claim 3,
**characterised in that**
a release tube (21), or a release bar, is arranged inside the guide tube (15) having the locking recess and is coupled to an unlocking lever (20) and, upon actuation of the unlocking lever (20), cooperates with a ramp on the locking hook (22) and pushes said locking hook out of the locking recess.

## Revendications

1. Fauteuil de malade avec des barrières latérales (5) aménagées à côté de la surface d'assise (4), dans lequel les barrières latérales (5), à partir d'une position d'utilisation dans laquelle les bords supérieurs sensiblement horizontaux ou les accoudoirs (6) aménagés au niveau de ceux-ci occupent une position au-dessus de la surface d'assise (4), peuvent être abaissées dans une position de non-utilisation, dans laquelle lesdits bords supérieurs ou accoudoirs (6) ont une position dans le plan de la surface d'assise (4),
**caractérisé en ce que**
les bords supérieurs ou accoudoirs (6) lors du déplacement vertical des barrières latérales (5) effectuent un mouvement horizontal, de telle sorte que les extrémités avant des bords supérieurs ou accoudoirs (6) dans la direction longitudinale du fauteuil sont positionnées en arrière dans la position de non-utilisation à côté des bords de surface d'assise avant ou dans la direction longitudinale du fauteuil et dans la position d'utilisation des barrières latérales dans une vue du dessus sur la surface d'assise (4), occupent une position en avant du bord antérieur de la surface d'assise.

2. Fauteuil de malade selon la revendication 1
**caractérisé en ce que**
les barrières latérales (5) présentent un cadre de type parallélogramme doté de tubes de guidage (15) qui sont conduits dans des guidages stationnaires (17) du fauteuil de façon à pouvoir être décalés en biais verticalement.

3. Fauteuil de malade selon l'une quelconque des revendications 1 ou 2,
**caractérisé en ce que**
dans un tube de guidage (15) est prévu un évidement de verrouillage dans lequel dans la position d'utilisation de la barrière latérale respective (5) un crochet de verrouillage (22) intervient pour la fixation de la position d'utilisation.

4. Fauteuil de malade selon la revendication 3,
**caractérisé en ce que**
à l'intérieur du tube de guidage (15) présentant l'évidement de verrouillage est aménagé un tube de déclenchement (21), ou une barre de déclenchement qui est couplé(e) à un levier de déblocage (20) et lors de l'actionnement du levier de déblocage (20), coopère avec une rampe au niveau du crochet de verrouillage (22) et pousse celui-ci hors de l'évidement de verrouillage.
